# EUROPÄISCHE PATENTSCHRIFT

(11) **EP 0 167 848 B1**
(45) Veröffentlichungstag und Bekanntmachung des Hinweises auf die Patenterteilung: **17.08.1988**
(21) Anmeldenummer: 85107103.5
(22) Anmeldetag: 10.06.1985
(51) Int. Cl.: G04G 15/00, G05B 19/10

(54) **Verfahren und Vorrichtung zum Setzen und zur Anzeige der Schaltzeiten bei einer digitalen Schaltuhr**
Device and method for setting and displaying the switching times of a digital time switch
Dispositif et procédé pour la programmation et l'affichage des moments de commutation d'un interrupteur horaire numérique

(30) Priorität: 12.06.1984 CH 2828/84
(43) Veröffentlichungstag der Anmeldung: 15.01.1986
(73) Patentinhaber: ELESTA AG ELEKTRONIK, CH-7310 Bad Ragaz (CH)
(72) Erfinder: Mauerhofer, Alex, CH-7324 Vilters (CH); Ludwig, Raimund, CH-7204 Untervaz (CH)
(74) Vertreter: Riederer, Conrad A., Dr.

(56) Entgegenhaltungen:
- EP-A- 0 110 408
- EP-A- 0 119 312
- DE-A- 3 216 286
- FR-A- 2 493 552
- GB-A- 2 054 908
- GB-A- 2 091 913
- US-A- 4 276 610

## Beschreibung

Die Erfindung betrifft ein Verfahren und eine Vorrichtung zum Setzen und zur Anzeige der Schaltzeiten bei einer digitalen Schaltuhr.

Bei einer bekannten digitalen Schaltuhr ist ein Schwingquarz vorgesehen, dessen Schwingungen durch eine Frequenzteilerschaltung reduziert werden und einen elektronischen Minuten-, Stunden- und Tageszähler steuern, wobei die Uhrzeit und der Wochentag durch eine Flüssigkristallanzeige angezeigt wird. Durch eine Tastatur können die Zeitwerte für die Schaltbefehle in einen Speicher eingegeben werden, so dass z. B. jeweils um 06.00 Uhr die Heizung auf « NORMAL und um 22.00 Uhr wieder auf « REDUZIERT geschaltet wird. Bei diesem Beispiel werden also im Tagesprogramm zwei Schaltpunkte gesetzt, nämlich das Einschalten auf 06.00 Uhr und das Ausschalten auf 22.00 Uhr. Das Schalten geschieht zwischen zwei Schaltzuständen, nämlich « NORMAL und « REDUZIERT • . Es wären aber auch andere Schaltzustände möglich, z. B. die Umschaltung zwischen « NORMAL » und « AUS •.

Bei der bekannten Schaltuhr sind für die Arbeitstage und für das Wochenende verschiedene Schaltzeiten programmierbar. Es können also für die Arbeitstage und das Wochenende verschiedene Tagesprogramme verwendet werden. Die bekannte Schaltuhr weist auch mehrere Kanäle auf, so dass beispielsweise über einen ersten Kanal die Heizung auf der Südseite des Hauses, über einen zweiten Kanal die Heizung auf der Nordseite des Hauses und über einen dritten Kanal die Warmwasseraufbereitung (z. B. ein elektrischer Boiler) gesteuert werden können.

Die bekannte digitale Schaltuhr berücksichtigt auch die Trägheit der Heizungsanlage durch automatische Einschaltung einer Vorhaltzeit. Wenn also der Benützer beispielsweise die Heizung auf 06.00 Uhr einstellt und die Vorhaltzeit eine Stunde beträgt, so schaltet die Schaltuhr bereits um 05.00 Uhr. In entsprechender Weise wird auch eine Stunde früher von « NORMAL auf « REDUZIERT" geschaltet.

Viele Benützer haben Mühe, elektronische digitale Schaltuhren zu programmieren. Die Schwierigkeiten für den Benützer sind umso grösser, wenn verschiedene Programme für die Wochentage und das Wochenende vorgesehen sind und/oder wenn mehrere Schaltkanäle vorhanden sind. Bei mechanischen Schaltuhren konnte der Benützer die Einschaltzeit z. B. durch einen roten Reiter und die Ausschaltzeit z. B. durch einen blauen Reiter bestimmen, so dass die verschiedenen Schaltzustände noch einigermassen überblickbar waren. Eine solche Ueberblickbarkeit fehlt jedoch bei den meisten digitalen Schaltuhren, weil die verschiedenen Schaltzeiten nur nacheinander abgerufen und sichtbar gemacht werden können und eine farbige Kennzeichnung der Einschaltzeit und der Ausschaltzeit fehlt. Es mangelt somit den meisten digitalen Schaltuhren die gewünschte hohe Benützerfreundlichkeit. Bei solchen Uhren ist daher zum besseren Ueberblick ein Zeitdiagramm notwendig, das in der Nähe der Schaltuhr angebracht wird. Die Verwendung eines separaten Zeitdiagramms hat jedoch den Nachteil, dass es bei jeder Schaltverstellung separat abgeändert werden muss, was dann aber vom Benützer meist unterlassen wird.

Die GB-A-2091 913 beschreibt einen zeitgesteuerten Heizungsregler, der eine Analoganzeige mit 48 längs einer Linie angeordneten Anzeigeelemente aufweist. Jedes dieser Anzeigeelemente stellt eine halbe Stunde dar. Die Zeit kann mit mehreren Drucktasten eingestellt werden. Um eine eingestellte Ein- bzw. Ausschaltzeit zu ändern, wird eine entsprechende Drucktaste betätigt. Die neu eingestellte Zeit wird dabei auf der Analoganzeige dargestellt. Nachteilig ist, dass der Benützer die Wirkung seiner Manipulationen nicht leicht erkennen kann. Nach einer Manipulation ist nicht mehr ersichtlich, wo an der Analoganzeige eine Aenderung stattfinden soll oder stattgefunden hat.

Die GB-A-2 054 908 beschreibt einen Zeitschalter mit einer Analoganzeige, welche 96 längs einer Linie oder Kreises angeordnete Anzeigeelemente aufweist. Jedes der Anzeigeelemente stellt eine Viertelstunde dar. Zusätzlich ist noch eine Digitalanzeige für die Stunden, Minuten und den Wochentag vorgesehen. Zum Lesen des gespeicherten Programmes oder zum Programmieren kann mittels eines Schiebers jeder von acht Schaltkanälen ausgewählt werden. Auch dieser Zeitschalter hat den Nachteil, dass der Benützer die Wirkungen seiner Manipulationen auf die Analoganzeige nicht leicht erkennen kann.

Es ist daher Aufgabe der vorliegenden Erfindung, ein Verfahren zum Setzen und Anzeigen der Schaltzeiten und Mittel zur Durchführung des Verfahrens zu schaffen, welche den Bau einer kostengünstigen und benützerfreundlichen digitalen Schaltuhr gestatten.

Gemäss der Erfindung wird dies dadurch erreicht, dass zur Veränderung der eingestellten Ein- bzw. Ausschaltzeit für einen vorbestimmten Schaltzustand, z. B. « NORMAL durch Betätigung eines Schaltorgans, z. B. einer Taste, ein Cursor an den Anfang bzw. an das Ende der Strecke für diesen Schaltzustand gesetzt und dann der Cursor soweit entlang der genannten Linie bewegt wird, bis ein Segment erreicht ist, das einem gewünschten Zeitpunkt entspricht.

Weil die Dauer des jeweiligen Schaltzustandes, z. B. « NORMAL », « REDUZIERT », « AUS », durch eine Strecke auf einer Anzeigeeinheit graphisch angezeigt wird, wobei der Anfang und das Ende der jeweiligen Strecke Schaltpunkte, nämlich den Anfang und das Ende des betreffenden Schaltzustandes darstellen, kann der Benützer mit einem Blick feststellen, dass seine Heizung beispielsweise von 06.00 bis 22.00 Uhr auf « NORMAL und von 22.00 bis 06.00 Uhr auf « REDUZIERT geschaltet ist. Die graphische Anzeige ermöglicht es dem Benützer ferner, die Wirkungen seiner Manipulationen zur Aenderung der Schaltzeit sofort festzustellen und eventuelle Fehlmanipulationen sofort zu korrigieren. Der Ueberblick über die verschiedenen Schaltzustände wird noch dadurch verbessert, dass entsprechend dem Schaltzustand, z. B. « NORMAL », « REDUZIERT », « AUS », die jeweilige Strecke verschieden gekennzeichnet wird. Sind nur zwei Schaltzustände, z. B. « NORMAL und « REDUZIERT oder « NORMAL und « AUS », vorhanden, so genügt es, wenn der zweite Schaltzustand durch eine blanke Stelle gekennzeichnet ist. Sollten jedoch mehr als zwei Schaltzustände, z. B. « NORMAL • , « REDUZIERT und « AUS dargestellt werden, so werden vorteilhaft parallel nebeneinander verschiedene Anzeigestrecken vorgesehen, von denen aber jeweils nur eine erscheint, um « NORMAL oder « REDUZIERT anzuzeigen. Der dritte Anzeigezustand « AUS wird dann wiederum durch eine blanke Stelle representiert. Wichtig ist nun, dass wenn der Benützer eine eingestellte Ein- bzw. Ausschaltzeit ändern will, er durch Betätigung eines Schaltorgans einen Cursor an den Anfang bzw. an das Ende der Strecke setzen und dann bewegt werden kann, bis ein Segment erreicht ist, das einem gewünschten Zeitpunkt entspricht.

Von besonderem Vorteil ist dabei, wenn beim Betätigen des entsprechenden Schaltorgans der Cursor automatisch an den Anfang bzw. an das Ende der Strecke gesetzt wird. Zweckmässigerweise kann der Cursor dann durch die Betätigung eines entsprechenden Schaltorgans in zwei Richtungen bewegt werden. Wenn jedoch die Bewegung auf eine Richtung eingeschränkt wird, kann die Anzahl der Schaltorgane reduziert werden. Zweckmässigerweise erfolgt gleichzeitig mit der Bewegung des Cursors, also mit der analogen Zeitanzeige, auch noch eine digitale Anzeige der Schaltzeit. Dies ermöglicht eine genaue Einstellung der Schaltpunkte.

Vorteilhaft wird zur Verschiebung der Einschaltzeit durch eine erste Betätigung eines ersten Schaltorgans der Cursor an den Anfang der Strecke gesetzt und durch eine nachfolgende Betätigung eines zweiten Schaltorgans die Einschaltzeit verschoben. Dies ermöglicht eine sehr einfache Aenderung der Einschaltzeit. In analoger Weise kann zur Aenderung der Ausschaltzeit durch eine erste Betätigung eines zweiten Schaltorgans der Cursor an das Ende der Strecke gesetzt und durch eine nachfolgende Betätigung des ersten Schaltorgans die Ausschaltzeit verschoben werden. Dies ermöglicht eine einfache Aenderung der Ausschalzeit.

Zweckmässigerweise wird der Cursor bei einer Dauerbetätigung des Schaltorgans beim Erreichen eines Schaltpunktes angehalten und nach Loslassen und Betätigung des ersten oder zweiten Schaltorgans weiter bewegt. Dies ermöglicht eine einfache Handhabung zum Aendern oder Beibehalten eines bisherigen Schaltpunktes. Der Cursor kann aber auch bei einer Dauerbetätigung des Schaltorgans bei Erreichen eines Schaltpunktes für eine vorbestimmte Zeit angehalten und bei fortgesetzter Dauerbetätigung weiter bewegt werden. Dies ist vorteilhaft zum Verschieben der Ausschaltzeit für den entsprechenden Schaltzustand.

Zweckmässigerweise wird der Cursor nach einer Betätigung eines Schaltorgans während einer vorbestimmten Anlaufzeit auf eine maximale Geschwindigkeit beschleunigt. Dies ermöglicht es, kurz vor der gewünschten Schaltzeit den Cursor und damit auch die digitale Anzeige durch Loslassen des Schaltorgans zu stoppen, wobei dann bei einer erneuten Betätigung des Schaltorgans der Cursor und die digitale Anzeige relativ langsam laufen, so dass bei Erreichen des gewünschten Wertes die Taste rechtzeitig losgelassen werden kann und dieser Wert zum Schaltpunkt wird. Die Einstellung eines Schaltpunktes kann aber auch dadurch erleichtert werden, dass durch kurzes Drücken der Cursor um ein Inkrement, z. B. ein Inkrement von zehn Minuten, weitergeschaltet wird. Diese Weiterschaltung kann auf der Digitalanzeige verfolgt werden.

Wie eingangs erwähnt wurde, sehen digitale Schaltuhren in der Regel verschiedene Tagesprogramme für die Werktage und für das Wochenende vor. Des weiteren sind vielfach verschiedene Schaltkanäle vorgesehen. In solchen Fällen ist es zweckmässig, wenn durch die Betätigung eines weiteren Schaltorgans selektiv ein Tagesprogramm nach dem anderen vom ersten bis zum letzten Schaltkanal zur Darstellung gebracht werden kann. Die Reihenfolge der Darstellung der Tagesprogramme kann dabei so sein, dass jeweils von einem Tagesprogramm zum anderen Tagesprogramm eines Schaltkanals geschaltet wird, dann vom letzten Tagesprogramm des ersten Schaltkanals zum ersten Tagesprogramm des folgenden Schaltkanals und schliesslich nach dem letzten Tagesprogramm des letzten Schaltkanals wieder zurück zum ersten Tagesprogramm des ersten Schaltkanals und/oder zurück in den Normalbetrieb. Nachdem nämlich das letzte Tagesprogramm programmiert wurde, ist die Programmierung der Schaltuhr abgeschlossen, so dass eine automatische Rückschaltung in den Normalbetrieb zweckmässig ist.

Die Erfindung betrifft auch eine Vorrichtung zur Durchführung des Verfahrens, mit einem Zeitgeber, einer Anzeigeeinheit, welche entlang einer Linie angeordnete Anzeigesegmente aufweist, um die Dauer des jeweiligen Schaltzustandes, z. B. die Dauer von « NORMAL » in Form einer Strecke anzuzeigen, wobei der Anfang und das Ende der jeweiligen Strecke Schaltpunkte darstellen. Diese Vorrichtung ist gekennzeichnet durch eine Cursorsteuerung, mit welcher ein Cursor in Form eines blinkenden Anzeigesegmentes durch Druck einer Taste an den Anfang oder das Ende einer Strecke setzbar ist und dann entsprechend der gewünschten Veränderung des Schaltpunktes weiter verschiebbar ist. Diese Vorrichtung ist billig in der Herstellung, weist nur wenige Tasten auf und ist einfach zu bedienen. Um den Zeitbedarf zur Veränderung der Schaltzeiten zu vermindern, kann eine Rampenschaltung vorgesehen sein, welche die Cursorgeschwindigkeit steuert.

Vorteilhaft werden die Anzeigesegmente in einem oder mehreren Kreisen angeordnet. Diese Anordnung ist platzsparend und lässt sich somit bei einer Flüssigkristallanzeige gut realisieren. Es wäre aber auch möglich, die Anzeigesegmente in einer oder mehreren Schleifen, z. B. einem oder mehreren Kreisen, anzuordnen. Eine solche Anordnung ist platzsparend und lässt sich somit bei einer Flüssigkristallanzeige gut realisieren.

Damit das ganze Tagesprogramm ersichtlich wird, sollte die Anordnung einem 24-Stunden Zyklus entsprechen. Neben der graphischen Anzeige kann die Anzeige zusätzlich noch eine digitale Zeitanzeige aufweisen. Dies ermöglicht es, wie bei den bisherigen digitalen Schaltuhren, eine genaue Zeitablesung und Zeiteinstellung vorzunehmen.

Von besonderem Vorteil ist, wenn die Anzeigeeinheit zusätzlich eine Anzeige für die Anzahl der freien Schaltpunkte aufweist. Um mit möglichst wenig oder billigen elektronischen Bauteilen auszukommen, kann in der Regel nur eine beschränkte Anzahl von Schaltpunkten vorgesehen werden. Der Benützer ist daher froh, wenn er beim Setzen der Schaltuhr jederzeit weiss, wieviele Schaltpunkte er noch zur Verfügung hat.

Vorteilhaft ist eine Schalteinrichtung, z. B. eine Taste, vorgesehen, um die einzelnen Tagesprogramme in gleichen oder verschiedenen Schaltkanälen nacheinander zur Anzeige zu bringen. Die Tagesprogramme bilden dann gewissermassen eine Schleife, so dass durch Drücken der Taste ein Tagesprogramm nach dem anderen zur Anzeige gebracht wird, wobei automatisch von einem Kanal zum anderen geschaltet wird. In bekannter Weise kann dabei die Anzeige sowohl den Kanal als auch die Wochentage anzeigen, so dass jederzeit ersichtlich ist, ob beispielsweise das Tagesprogramm für die Südseite oder die Nordseite des Hauses oder für die Warmwasserzubereitung dargestellt wird und ob es sich um das Tagesprogramm für die Werktage oder für das Wochenende handelt.

Zweckmässigerweise ist eine Schalteinrichtung zum Eingeben eines Standardprogramms vorgesehen. Dies ermöglicht es dem Benützer, auf einfache Weise ein Standardprogramm einzugeben. Nach der Eingabe des Standardprogramms lässt sich auch durch Abändern dieses Programms leicht ein neues Programm herstellen.

Die Erfindung wird nun unter Bezugnahme auf die Zeichnung näher erläutert. Es zeigt :
Fig. 1 eine Ansicht eines Ausführungsbeispiels der erfindungsgemässen digitalen Schaltuhr, wobei die graphische Darstellung der Einschaltdauer von 06.00 Uhr bis 22.00 Uhr ersichtlich ist,
Fig. 2 in vergrösserter Darstellung die Gestaltung der Flüssigkristallanzeige,
Fig. 3 eine schematische Darstellung einer Aenderung des in Figur 1 dargestellten Programms,
Fig. 4 eine schematische Darstellung der Aenderung des in Figur 3 dargestellten Programms,
Fig. 5 ein Blockdiagramm eines Ausführungsbeispiels der digitalen Schaltuhr,
Fig. 6 eine Ansicht eines weiteren Ausführungsbeispiels der erfindungsgemässen digitalen Schaltuhr, wobei die graphische Darstellung der Einschaltdauer von « NORMAL von 06.00 Uhr bis 22.00 Uhr und die Einstelldauer von « REDUZIERT von 22.00 Uhr bis 24.00 Uhr ersichtlich ist, und
Fig. 7 in vergrösserter Darstellung die Gestaltung der Flüssigkristallanzeige für das Ausführungsbeispiel von Figur 6.

Figur 1 zeigt das Ausführungsbeispiel einer digitalen Schaltuhr 10 konzipiert für die Verwendung für Heizungs- und Klimaanlagen. Die Anzeigeeinheit 11 kann zwei Betriebszustände darstellen. Im Normalzustand zeigt die Digitalanzeige 19 die Uhrzeit an, wobei der Doppelpunkt 35 blinkt. Im Programmierzustand blinkt der Doppelpunkt nicht und es wird die Setzzeit angezeigt. Aber auch während des Programmiervorgangs läuft die Schaltuhr normal weiter und steuert die angeschlossene Anlage gemäss dem bisherigen Programm.

Die Anzeigeeinheit 11 ist als Flüssigkristallanzeige ausgebildet. Flüssigkeitsanzeigen sind relativ billig und benötigen sehr wenig Energie. Zur Bedienung der Schaltuhr sind sechs Bedienungstasten 12 bis 17 vorgesehen, von denen die Tasten 12, 16 und 17 vorteilhaft nur mit einem spitzen Gegenstand bedienbar sind, weil sie nur selten benützt werden müssen. Die Tasten 13 bis 15 können jedoch mit dem Finger bedient werden. Das Verständnis der Funktion der Tasten 12 bis 17 wird erleichtert, wenn zuvor die Flüssigkristallanzeige 11 betrachtet wird. Die nachfolgende Beschreibung der Flüssigkristallanzeige 11 erfolgt unter Bezugnahme auf Figur 2.

Figur 2 zeigt die verschiedenen Teile, welche auf der Flüssigkeitskristallanzeige durch entsprechende elektrische Signale sichtbar gemacht werden können. Neben der Digitalanzeige 19 für die Uhrzeit ist eine Anzeige 21 für die Wochentage vorgesehen. Der Schaltzustand, z. B. « EIN oder « AUS wird durch die Pfeile 23 bzw. 25 dargestellt. Diese Zustände entsprechen dem Ein- oder Ausschalten eines Kontaktes der Schaltuhr. Die Funktionen des entsprechenden Kontaktes können dabei verschiedene sein, z. B. das Schalten der Heizunsanlage von « REDUZIERT auf « NORMAL und von « NORMAL auf « REDUZIERT oder das Ein- oder Ausschalten eines Boilers. Die Symbole 27, 28, 29 zeigen die Schaltkanäle an. Schliesslich ist eine Anzeige 31 vorgesehen, welche beim Programmieren die Zahl der noch freien Schaltpunkte anzeigt.

Von besonderer Bedeutung ist nun, dass die Flüssigkristallanzeige Mittel in Form von Anzeigesegmenten 33 aufweist, welche dazu dienen, die Einschaltdauer graphisch anzuzeigen. Bei der dargestellten Flüssigkristallanzeige 11 sind 72 Segmente vorgesehen, die je einer Dauer von 20 Minuten entsprechen. Diese Segmente sind entlang einer Linie angeordnet. Diese Linie bildet beim gezeigten Ausführungsbeispiel eine kreisförmige Schleife, wobei jedes dritte Segment etwas grösser ist, um eine Stunde anzuzeigen. Die Darstellung von 24 Stunden hat den Vorteil, dass das ganze Tagesprogramm sichtbar gemacht werden kann.

Es sind auch andere Darstellungsarten mit Segmenten möglich. So könnte beispielsweise eine andere Zahl von Segmenten vorgesehen werden, z. B. 144 Segmente, welche einer Dauer von 10 Minuten entsprechen. Die Segmente könnten auch in einer Ellipse oder entlang der Seiten eines Quadrates oder einer anderen geometrischen Form angeordnet sein. Eine schleifenförmige Anordnung hat den Vorteil, dass der Platz auf der Anzeigeeinheit 11 gut ausgenützt wird.

Wie Figur 1 zeigt, hat die dargestellte Anordnung von Anzeigesegmenten 33 den Vorteil, dass die Einschaltdauer, z. B. die Einschaltdauer des Normalbetriebs einer Zentralheizung graphisch angezeigt werden kann. Durch die eingeschaltenen Segmente 33 wird eine Strecke dargestellt, deren Anfang und das Ende Schaltpunkte darstellen. Der Anfang zeigt somit die Einschaltzeit und das Ende die Ausschaltzeit. Es wird also aus dem in Figur 1 dargestellten Zustand sofort ersichtlich, dass die Heizung um 06.00 Uhr den Normalbetrieb einschaltet und um 22.00 Uhr wieder ausschaltet. Diese Aussage bedarf allerdings noch einer kleineren Präzisierung. Die Genauigkeit der durch die Segmente 33 gebildeten Analoganzeige ist natürlich durch die Zeitdauer der Segmente, welche 20 Minuten beträgt, begrenzt. Es wäre somit möglich, dass die Digitaluhr so eingestellt ist, dass die Heizung um 06.10 Uhr einschaltet und um 21.50 Uhr ausschaltet. Diese beschränkte Genauigkeit der Analoganzeige ist jedoch angesichts der Trägheit des Heizungssystems ohne praktische Bedeutung. Ferner kann die Uhr mit Hilfe der Digitalanzeige grundsätzlich auf eine Minute genau eingestellt werden. Beim vorliegenden Ausführungsbeipiel ist jedoch eine Einstellgenauigkeit mit der Digitalanzeige von 10 Minuten vorgesehen.

Es ist eben erwähnt worden, dass Heizungsanlagen eine gewisse Trägheit aufweisen. Es ist daher zweckmässig, eine für Heizungsanlagen vorgesehene Digitaluhr so auszugestalten, dass eine sogenannte Vorhaltzeit vorgesehen wird. In diesem Fall entspricht der tatsächliche Schaltvorgang nicht dem vom Benützer eingestellten Schaltpunkt, sondern wird entsprechend der Trägheit des Heizsystems vorverlegt. Wie einleitend erwähnt wurde, ist dies bereits bei bekannten digitalen Schaltuhren verwirklicht, so dass sich weitere Ausführungen darüber erübrigen.

Figur 1 zeigt die Anzeige im Normalbetrieb der Schaltuhr. Es ist Dienstag, 08.25 Uhr. Der blinkende Doppelpunkt 35 lässt den Normalbetrieb erkennen. Die Anzeige 27 zeigt, dass der erste Schaltkanal dargestellt wird, und die sichtbaren Schaltsegmente 33 zeigen, dass sich der erste Schaltkanal von ungefähr 06.00 Uhr bis 22.00 Uhr im « EIN-ZUSTAND befindet.

Dies ist zur angezeigten Zeit (08.25 Uhr) der Fall und wird durch den Pfeil 23 angezeigt.

Wie bereits erwähnt wurde, besitzt die Schaltuhr 10 drei Schaltkanäle. Durch Drücken der Taste 13 kann von einem Schaltkanal zum anderen geschaltet werden. Der zweite Schaltkanal wird durch die Anzeige 28 (Fig. 2) angezeigt. Es wird also dargestellt, was an dem durch die Anzeige 21 dargestellten Tag ; nämlich dem Dienstag, im zweiten Kanal als Schaltprogramm wirkt. Wenn dann die Taste 13 nochmals gedrückt wird, so wird auf den dritten Kanal umgeschaltet, wie dies durch die Anzeige 29 (Fig. 2) angezeigt wird. Dies ist bei diesem Ausführungsbeispiel der letzte zur Verfügung stehende Kanal. Durch ein weiteres Drücken der Taste 13 wird wieder in den Kanal 1 zurückgeschaltet, also in die in Figur 1 ersichtliche Stellung. Es ist zu beachten, dass diese Funktionsweise für den Normalzustand der Uhr gilt. Im Programmierzustand wird jeweils von dem Tagesprogramm für Werktage auf das Tagesprogramm für das Wochenende geschaltet. Erst dann erfolgt beim nächsten Drücken der Taste die Schaltung zum ersten Tagesprogramm des nächsten Kanals.

Nach dieser Beschreibung der Anzeigeeinheit 11 werden nun die Funktionen der Tasten 12 bis 17 besser verständlich. Die Tasten 16 und 17 dienen in an sich bekannter Weise dem Stellen der Schaltuhr, so dass sich eine nähere Beschreibung dieser Funktionen erübrigt. Die Taste 12 dient der Eingabe des Standardprogramms. Es braucht also nur diese Taste gedrückt zu werden, um die entsprechenden Standard-Tagesprogramme für die verschiedenen Kanäle zu aktivieren.

Um vom Normalzustand in den Programmierzustand zu gelangen, in welchem die einzelnen Schaltpunkte gesetzt werden können, genügt ein kurzer Druck auf die Taste 14 oder 15. Wird z. B. die Taste. 14 gedrückt, so wird der Cursor von der Stellung 24.00 Uhr aus an den Anfang der Strecke gesetzt, welche durch die eingeschalteten Schaltelemente 33 gebildet wird. Der Cursor selbst wird durch ein blinkendes Anzeigeelement 33 gebildet. Wird also bei der in Figur 1 dargestellten Stellung der Schaltuhr die Taste 14 gedrückt, so blinkt sofort das Anzeigesegment 33 bei der Stundenzahl 6. Da damit auch vom Normalzustand in den Programmierzustand umgeschaltet wurde, hört der Doppelpunkt 35 auf zu blinken, und es wird an der Anzeige 19 die Schaltzeit 06.00 angezeigt. Des weiteren sind auf der Anzeige 21 alle Werktage MO, DI, MI, DO. FR ersichtlich. Dies macht klar, dass das dargestellte Tagesprogramm auf dem ersten Schaltkanal das Werktagsprogramm ist.

Würde nun die Taste 13 gedrückt, so würde das Wochenendprogramm, also das zweite Tagesprogramm, auf dem ersten Kanal dargestellt. Ein weiteres Drücken der Taste 13 hätte die Weiterschaltung zum ersten Tagesprogramm auf dem zweiten Kanal zur Folge, usw., bis nach dem letzten Tagesprogramm des letzten (hier des dritten) Schaltkanals durch ein weiteres Drücken der Taste 13 die Schaltuhr wieder aus dem Programmierzustand in den Normalzustand gebracht würde, wo der blinkende Doppelpunkt 35 klarmacht, dass die Anzeige 19 wieder die Uhrzeit anzeigt.

Es soll nun aber nachfolgend die Programmierung weiter beschrieben werden. Wie vorher beschrieben wurde, bewirkte das Drücken der Taste 14, dass das Anzeigesegment 33 bei der Stundenzahl 6 blinkt. Es wurde also der Cursor auf das Segment 33 bei der Stundenzahl 6 gesetzt. Es wird nun der Fall betrachtet, wo der Benützer wünscht, die Schaltzeiten so zu ändern, dass erst um 08.00 Uhr auf « NORMAL eingeschaltet, aber um 13.00 Uhr zurückgeschaltet, dann wieder um 16.00 Uhr eingeschaltet und wie bisher um 22.00 Uhr zurückgeschaltet wird.

Um die gewünschte Aenderung zu erreichen, drückt der Benützer zuerst die Taste 15. Der Cursor wandert nun, wie dies in Figur 3 dargestellt wird, zur Stundenzahl 8. Gleichzeitig schaltet die Digitalanzeige 19 die Setzzeit in Zehnminuten-Schritten. Sobald 08.00 angezeigt wird, lässt der Benützer die Taste 15 los. Damit ist der neue Einschaltpunkt auf 08.00 Uhr gesetzt.

Da aber die Ausschaltzeit auf 13.00 Uhr gesetzt werden soll, bewegt der Benützer durch dauerndes Drücken der Taste 14 den Cursor bis nach 13.00 Uhr und lässt die Taste los, sobald 13.00 an der Digitalanzeige erscheint. Drückt er nun die Taste 15, so läuft der Cursor weiter. Da aber um 16.00 Uhr wieder eingeschaltet werden soll, lässt er die Taste 14 beim Erscheinen der Zahl 16.00 auf der Digitalanzeige los. Damit ist die in Figur 3 dargestellte Programmierung erreicht worden. Wenn der Benützer keine weiteren Manipulationen mehr macht, z. B. durch Drücken der Taste 13 auf ein anderes Tagesprogramm schaltet, so kehrt nach einer vorbestimmten Zeit, z. B. zwei Minuten nach dem Loslassen der Taste 14, die Schaltuhr wieder in den Normalzustand zurück. Es wird wieder an der Digitalanzeige 19 die Uhrzeit angezeigt, was durch den blinkenden Doppelpunkt 35 ersichtlich wird. Die Anzeige ist also wie in Figur 1, nur dass die Segmente zwischen 6 und 8 und 13 und 16 nicht mehr sichtbar sind. Die Löschung dieser Segmente ist in Figur 3 durch eine gestrichelte Linie gekennzeichnet.

Als letztes Beispiel soll nun noch dargestellt werden, wie das in Figur 3 dargestellte Schaltprogramm der Schaltuhr in das in Figur 4 dargestellte Schaltprogramm geändert wird. Diese Aenderung besteht darin, dass die Heizung statt um 16.00 Uhr erst um 17.00 Uhr auf « NORMAL schalten und statt um 22.00 Uhr erst um 23.00 Uhr zurückschalten soll. Durch Drücken der Taste 14 springt der Cursor auf das Segment bei 08.00 Uhr. Durch anhaltendes Drücken der Taste 14 wandert der Cursor bis zum Schaltpunkt von 13.00 Uhr und steht, weil er auf einem Schaltpunkt angelangt ist, still. Wird die gleiche Taste 14 dann entweder dauernd gedrückt oder losgelassen und wieder gedrückt, so bewegt sich der Cursor auf 16.00 Uhr und steht dann wieder still, weil sich dort der bisherige Einschaltpunkt befindet. Wird dann die Taste 15 gedrückt, so läuft er wieder weiter, bis bei 17.00 die Bedienungsperson die Taste 15 loslässt und damit einen neuen Einschaltpunkt setzt. Es wird dann die Taste 14 gedrückt, so dass der Cursor bis zum bisherigen Schaltpunkt von 22.00 Uhr läuft und stillsteht. Durch dauerndes Drücken oder loslassen und erneutes Drücken setzt sich der Cursor wieder in Bewegung, worauf die Bedienungsperson die Taste 14 beim Erscheinen der Zahl 23.00 loslässt, um dort die Setzung des Ausschaltpunktes zu veranlassen.

Es kann noch erwähnt werden, dass beim dauernden Drücken einer Taste 14 und 15 die Anzeige 19 relativ rasch in Zehnminuten-Schritten schaltet und der Cursor ebenfalls rasch wandert. Wird aber die Taste kurz losgelassen, so erfolgt das Fortschalten in Zehnminuten-Schritten zuerst relativ langsam. Es erfolgt aber eine Beschleunigung, bis die Normalgeschwindigkeit erreicht ist. Soll also die Anzeige auf eine bestimmte Einstellung, z. B. 23.00 gebracht werden, so wird vorteilhaft bei etwa 22.30 die Taste 14 losgelassen und dann wieder gedrückt, bis 23.00 erreicht worden ist. Es ist aber auch möglich, durch kurzes Drücken schrittweise zu schalten, bis 23.00 erreicht worden ist.

Figur 5 zeigt ein Blockschema der Schaltuhr. Es handelt sich um ein vereinfachtes Schema, wobei nur die wichtigsten Funktionen ersichtlich sind. Die Tasten 12 bis 17 sind an die Eingangssteuerung 37 angeschlossen, welche Ausgänge zur Kanal- und Tagesprogrammwahlschaltung 39, zur Cursorsteuerung 41 und zur Rampenschaltung 43 besitzt. Die Rampenschaltung 43 steuert die Geschwindigkeit, mit welcher der Zähler 45 Impulse an die Cursorsteuerung 41 und Anzeigesteuerung 49 abgibt. Der Zähler 45 liefert auch die Setzzeit mit Stunden-und 10-Minuten-Angabe an den Schaltzeitspeicher 47. Der Schaltpunktezähler 51 zählt nach jedem Setzen eines Schaltpunktes um Eins rückwärts, um auf der Anzeige 11 die Anzahl der noch programmierbaren Schaltpunkte anzuzeigen. Werden jedoch Schaltpunkte gelöscht, so zählt der Schaltpunktzähler vorwärts. Der Zeitgeber 53 liefert Uhrzeitsignale an die Anzeigesteuerung 49, so dass normalerweise die Uhrzeit an der Anzeige 11 erscheint. Uhrzeitsignale werden jedoch auch an den Vergleicher 55 geliefert, welcher diese Uhrzeitsignale mit den gespeicherten Schaltzeiten im Schaltzeitspeicher 47 vergleicht und bei Uebereinstimmung ein Signal an die Schaltbefehlsausgabe 57 abgibt. Da der Schaltzeitspeicher 47 zusätzlich ein Signal zur Bestimmung des Kanals liefert, erfolgt bei Uebereinstimmung der Schaltzeit des Zeitgebers und der gespeicherten Schaltzeit die Befehlsausgabe an den richtigen Kanal. Die Erfindung ist aber nicht auf die im Blockschema dargestellte Ausführungsform beschränkt. Die moderne Elektronik, insbesondere die Mikroprozessorentechnik, bietet vielmehr noch weitere Möglichkeiten, um die der vorliegenden Erfindung zugrundeliegende Idee zu verwirklichen.

Ferner bestehen noch weitere Möglichkeiten zur Ausführung der graphischen Darstellung. Dies wird durch die Figuren 6 und 7 illustriert. Die Schaltuhr gemäss Figur 6 ist grundsätzlich ähnlich ausgestaltet wie jene von Figur 1, wobei jedoch auf der Flüssigkristallanzeige 11 Anzeigesegmente 33 und 33' in zwei konzentrischen Kreisen angeordnet sind. Dies ermöglicht es z. B. drei verschiedene Betriebszustände darzustellen. So zeigen in Figur 6 die eingeschalteten Segmente 33 den Betrieb « NORMAL », die eingeschalteten Segmente 33' den Betrieb « REDUZIERT ». Die Strecke, welche durch nicht geschaltete Segmente 33 und 33' dargestellt wird, stellt den Zustand « AUS der Heizungsanlage dar. Wie Figur 7 zeigt, wird durch das Bezugszeichen 24 der Zustand « REDUZIERT » dargestellt.

Die beschriebene Zuordnung von Betriebszuständen ist jedoch lediglich beispielshaft. Es wäre auch möglich, dass durch die Segmente 33 und 33' der Betriebszustand von verschiedenen Kanälen dargestellt wird.

## Patentansprüche

1. Verfahren zum Setzen und zur Anzeige der Schaltzeiten und des Schaltzustandes bei einer digitalen Schaltuhr, mit einer Anzeigeeinheit, welche entlang einer Linie angeordnete Anzeigesegmente aufweist, wobei die Dauer des jeweiligen Schaltzustandes, z. B. « NORMAL », « REDUZIERT », « AUS », durch eine aus ein- oder ausgeschalteten Anzeigesegmenten bestehenden Strecke auf einer Anzeigeeinheit graphisch angezeigt wird, wobei der Anfang und das Ende der jeweiligen Strecke Schaltpunkte darstellen und die jeweilige Strecke entsprechend dem Schaltzustand, z. B. « NORMAL », « REDUZIERT •, « AUS », verschieden gekennzeichnet wird, dadurch gekennzeichnet, dass zur Veränderung der eingestellten Ein- bzw. Ausschaltzeit für einen vorbestimmten Schaltzustand, z. B. « NORMAL », durch Betätigung eines Schaltorgans, z. B. einer Taste (14, 15) ein Cursor an den Anfang bzw. an das Ende der Strecke für diesen Schaltzustand gesetzt und dann der Cursor soweit entlang der genannten Linie bewegt wird, bis ein Segment erreicht ist, das einem gewünschten Zeitpunkt entspricht.

2. Verfahren nach Anspruch 1, dadurch gekennzeichnet, dass zu Beginn beim Betätigen des entsprechenden Schaltorgans (14, 15) der Cursor automatisch an den Anfang bzw. an das Ende der Strecke gesetzt wird.

3. Verfahren nach Anspruch 1 oder 2, dadurch gekennzeichnet, dass der Cursor durch Betätigung eines entsprechenden Schaltorgans (14, 15) in der einen oder anderen Richtung bewegt wird.

4. Verfahren nach einem der Ansprüche 1 bis 3, dadurch gekennzeichnet, dass der Cursor beim Betätigen eines Schaltorgans (14, 15) lediglich in einer Richtung bewegt wird.

5. Verfahren nach einem der Ansprüche 1 bis 4, dadurch gekennzeichnet, dass gleichzeitig mit der Bewegung des Cursors eine digitale Anzeige der Schaltzeit erfolgt.

6. Verfahren nach einem der Ansprüche 1 bis 5, dadurch gekennzeichnet, dass zur Verschiebung der Einschaltzeit durch eine erste Betätigung eines ersten Schaltorgans (14) der Cursor an den Anfang der Strecke gesetzt und durch eine nachfolgende Betätigung des zweiten Schaltorgans die Einschaltzeit verschoben wird.

7. Verfahren nach einem der Ansprüche 1 bis 5, dadurch gekennzeichnet, dass zur Verschiebung der Ausschaltzeit durch eine erste Betätigung eines zweiten Schaltorgans (15) der Cursor an das Ende der Strecke gesetzt und durch eine nachfolgende Betätigung des ersten Schaltorgans (14) die Ausschaltzeit verschoben wird.

8. Verfahren nach einem der Ansprüche 1 bis 7, dadurch gekennzeichnet, dass der Cursor bei einer Dauerbetätigung des jeweiligen Schaltorgans bei Erreichen eines Schaltpunktes angehalten und nach Loslassen und Betätigung des ersten oder zweiten Schaltorgans weiter bewegt wird.

9. Verfahren nach einem der Ansprüche 1 bis 8, dadurch gekennzeichnet, dass der Cursor bei einer Dauerbetätigung des Schaltorgans bei Erreichen eines Schaltpunktes für eine vorbestimmte Zeit angehalten und bei fortgesetzter Dauerbetätigung des Schaltorgans weiter bewegt wird.

10. Verfahren nach einem der Ansprüche 1 bis 9, dadurch gekennzeichnet, dass der Cursor nach einer Betätigung eines Schaltorgans (14, 15) während einer vorbestimmten Anlaufzeit auf Maximalgeschwindigkeit beschleunigt wird.

11. Verfahren nach einem der Ansprüche 1 bis 10, dadurch gekennzeichnet, dass durch kurzes Drücken des Schaltorgans (14, 15) der Cursor um ein Inkrement, z. B. ein Inkrement von zehn Minuten, weiter geschaltet wird.

12. Verfahren nach einem der Ansprüche 1 bis 11, dadurch gekennzeichnet, dass durch die Betätigung eines weiteren Schaltorgans (13) selektiv ein Tagesprogramm nach dem anderen von einem ersten bis zu einem letzten Schaltkanal zur Darstellung gebracht wird.

13. Verfahren nach Anspruch 12, dadurch gekennzeichnet, dass die Reihenfolge der Darstellung der Tagesprogramme so ist, dass jeweils von einem Tagesprogramm zum anderen Tagesprogramm eines Schaltkanals geschaltet wird, dann vom letzten Tagesprogramm des ersten Schaltkanals zum ersten Tagesprogramm des folgenden Schaltkanals geschaltet wird und schliesslich nach dem letzten Tagesprogramm des letzten Schaltkanals wieder zurück zum ersten Tagesprogramm des ersten Schaltkanals geschaltet oder zurück in den Normalbetrieb geschaltet wird.

14. Vorrichtung zur Durchführung des Verfahrens nach einem der Ansprüche 1 bis 13, mit einem Zeitgeber (53), einer Anzeigeeinheit (11), welche entlang einer Linie angeordnete Anzeigesegmente (33) aufweist, um die Dauer des jeweiligen Schaltzustandes, z. B. die Dauer von « NORMAL _{"}, in Form einer Strecke anzuzeigen, wobei der Anfang und das Ende der jeweiligen Strecke Schaltpunkte darstellen, gekennzeichnet durch eine Cursorsteuerung (41), mit welcher ein Cursor in Form eines blinkenden Anzeigesegments (33) durch Druck einer Taste (14, 15) an den Anfang oder das Ende der Strecke setzbar und dazu entsprechend der gewünschten Veränderung des Schaltpunktes weiter verschiebbar ist.

15. Vorrichtung nach Anspruch 14, dadurch gekennzeichnet, dass eine Rampenschaltung (43) zur Steuerung der Cursorgeschwindigkeit vorgesehen ist.

16. Vorrichtung nach Anspruch 14 oder 15, dadurch gekennzeichnet, dass die Anzeigesegmente (33, 33') in einer oder mehreren Schleifen, z. B. in einem Kreis (34), angeordnet sind.

17. Vorrichtung nach einem der Ansprüche 14 bis 16, dadurch gekennzeichnet, dass die Anzeigeeinheit (11) zusätzlich eine Anzeige (31) für die Anzahl der freien Schaltpunkte aufweist.

18. Vorrichtung nach einem der Ansprüche 14 bis 17, mit mehreren Tagesprogrammen und/oder Kanälen, dadurch gekennzeichnet, dass eine Schalteinrichtung (13), z. B. eine Taste, vorgesehen ist, um die einzelnen Tagesprogramme im gleichen oder in verschiedenen Schaltkanälen nacheinander zur Anzeige zu bringen.

19. Vorrichtung nach einem der Ansprüche 14 bis 18, dadurch gekennzeichnet, dass eine Schalteinrichtung (12) zur Eingabe eines oder mehrerer Standardprogramme vorgesehen ist.

## Claims

1. Method of setting and displaying the switching times of a digital time switch comprising a display unit with display elements arranged in a line for graphically indicating the duration of each switching condition, e. g. «NORMAL•, « REDUCED • , « OFF by a stretch of switched- on or switched-off display elements on a display unit, with the beginning and the end of a stretch representing switching points, the stretch being differently marked depending on the switching condition, e. g. « NORMAL »·, « REDUCED », « OFF , characterised in that, in order to change a set switching condition, e. g. « NORMAL a, a cursor is set to the beginning or the end of the stretch for said switching condition by actuating a switching member, e. g. a key (14, 15), and in that said cursor is moved on said line until a segment is reached corresponding to a desired time.

2. Method as in claim 1, characterised in that, on actuating the respective switching member (14, 15), a cursor is automatically set to the beginning or the end, respectively, of the stretch.

3. Method as in claim 1 or 2, characterised in that, on actuating a respective switching member (14, 15) the cursor is moved in one direction or the other direction, respectively, of the stretch.

4. Method as in claim 1 to 3, characterised in that, on actuating a switching member (14,15) the cursor is moved only in one direction.

5. Method as in claim 1 to 4, characterised in that simultaneously with the movement of the cursor a digital display of the switching time takes place.

6. Method as in claim 1 to 5, characterised in that for shifting the switching-on time the cursor is set to the beginning of the stretch by a first actuation of a first switching member (14), and in that the switching-on time is moved by a subsequent actuation of a second switching member.

7. Method as in claim 1 to 5, characterised in that for shifting the switching-off time the cursor is set to the end of the stretch by actuating a second switching member (15), and in that the switching-off time is moved by a subsequent actuation of the first switching member (14).

8. Method as in claim 1 to 7, characterised in that, on continuous actuation of the respective switching member, the cursor is stopped when it reaches a switching point, and, after releasing the first or second switching member, is further moved.

9. Method as in claim 1 to 8, characterised in that, on continuous actuation of the switching member, the cursor is stopped for a predetermined time when it reaches a switching point, and, on continued action of the switching member, is further moved.

10. Method as in claim 1 to 9, characterised in that, after actuation of a switching member, the cursor is accellerated to maximum speed during a predetermined starting time.

11. Method as in claim 1 to 10, characterised in that by a short actuation of the switching member (14, 15) the cursor is stepped by one increment, e.g. an increment of ten minutes.

12. Method as in claim 1 to 11, characterised in that by actuation of a further switching member (13) one daily program after the other is selectively displayed from a first to a last switching channel.

13. Method as in claim 1 to 12, characterised in that the order of display of the daily program is such that switching takes place from one daily program to another daily program of a switching channel, in that then switching takes place from the last daily program of the first switching channel to the first daily program of the following switching channel, finally, in that, after the last daily program of the last switching channel, switching takes place back to the first daily program of the first switching channel, or back to normal operation.

14. Device for carrying out the method as in one of the claims 1 to 13, comprising a clock (53), a display unit (11) with display elements (33) arranged in a line for indicating the duration of each switching condition, e.g. the duration of « NORMAL •, in form of a stretch, with the beginning and the end of each stretch representing switching points, characterised by a cursor control (41) by which a cursor in form of a flashing display element (33) can be moved by actuation of a key (14, 15) at the beginning or the end of the stretch and then according to the desired change of the switching point.

15. Device as in claim 14, characterised in that a ramp circuit (43) for controlling the cursor speed is provided.

16. Device as in claim 14 or 15, characterised in that the display segments are arranged in one or more loops, e.g. in a circle (34).

17. Device as in claims 14 to 16, characterised in that the display unit has additionally a display for the number of free switching points.

18. Device as in claims 14 to 17 with a plurality of daily programs and/or channels, characterised in that a switching device (13), e.g. a key, is provided to display the different daily programs after each other in the same switching channel or in different switching channels.

19. Device as in claims 14 to 18, characterised in that a switching device (12) is provided to input one or more standard programs.

## Revendications

1. Procédé pour la programmation et l'affichage des moments de commutation et de la condition de commutation pour un interrupteur horaire numérique, au moyen d'une unité d'affichage, qui comporte des segments d'affichage disposés le long d'une ligne, la durée de la condition de commutation correspondante, par exemple « NORMAL =, « REDUCTION •, «ARRET», est affichée graphiquement sur une unité d'affichage par un intervalle se composant de segments d'affichage activés ou désactivés, le début et la fin de l'intervalle correspondant représentant des points de commutation et l'intervalle correspondant étant défini de façon différente en relation avec la condition de commutation, par exemple « NORMAL • , « REDUCTION •, « ARRET •, caractérisé en ce que, pour une modification du temps réglé d'enclenchement ou d'arrêt d'une condition prédéterminée de commutation, par exemple « NORMAL », par actionnement d'un organe de commutation, par exemple une touche (14, 15), un curseur est amené au début ou à la fin de l'intervalle correspondant à cette condition de commutation, et ensuite le curseur est déplacé le long de la ligne précitée jusqu'à ce qu'il atteigne un segment qui correspond à un instant désiré.

2. Procédé selon la revendication 1, caractérisé en ce que, au début de l'actionnement de l'organe de commutation correspondant (14, 15), le curseur est amené automatiquement au début ou à la fin de l'intervalle.

3. Procédé selon la revendication 1 ou 2, caractérisé en ce que le curseur est déplacé dans une direction ou l'autre par actionnement d'un organe de commutation correspondant (14, 15).

4. Procédé selon une des revendications 1 à 3, caractérisé en ce que le curseur, lors de l'actionnement d'un organe de commutation (14, 15), est déplacé seulement dans une direction.

5. Procédé selon une des revendications 1 à 4, caractérisé en ce qu'un affichage numérique du temps de commutation est effectué en même temps que le mouvement du curseur.

6. Procédé selon une des revendications 1 à 5, caractérisé en ce que, pour un décalage du temps d'enclenchement, par un premier actionnement d'un premier organe de commutation (14), le curseur est amené au début de l'intervalle et, par un actionnement suivant du second organe de commutation, le temps d'enclenchement est décalé.

7. Procédé selon une des revendications 1 à 5, caractérisé en ce que, pour un décalage du temps d'arrêt, par un premier actionnement d'un second organe de commutation (15), le curseur est amené à la fin de l'intervalle et, par un actionnement suivant du premier organe de commutation (14), le temps d'arrêt est décalé.

8. Procédé selon une des revendications 1 à 7, caractérisé en ce que, lors d'un actionnement permanent de l'organe de commutation correspondant, le curseur est immobilisé lors de l'atteinte d'un point de commutation et, après relâchement et actionnement du premier ou du second organe de commutation, il continue à se déplacer.

9. Procédé selon une des revendications 1 à 8, caractérisé en ce que le curseur, lors d'un actionnement permanent de l'organe de commutation, est immobilisé pendant un temps prédéterminé lors de l'atteinte d'un point de commutation et, lors de la poursuite de l'actionnement permanent de l'organe de commutation, il continue à se déplacer.

10. Procédé selon une des revendications 1 à 9, caractérisé en ce que le curseur, après un actionnement d'un organe de commutation (14, 15), est accéléré jusqu'à une vitesse maximale pendant un temps de démarrage prédéterminé.

11. Procédé selon une des revendications 1 à 10, caractérisé en ce que, par une courte sollicitation de l'organe de commutation (14, 15), le curseur est déplacé d'un incrément supplémentaire, par exemple un incrément de dix minutes.

12. Procédé selon une des revendications 1 à 11, caractérisé en ce que, par l'actionnement d'un autre organe de commutation (13), il se produit sélectivement un affichage d'un programme journalier après l'autre depuis un premier jusqu'à un dernier canal de commutation.

13. Procédé selon la revendication 12, caractérisé en ce que la séquence d'affichage des programmes journaliers est telle qu'on passe à chaque fois d'un programme journalier à un autre programme journalier d'un canal de commutation, puis qu'on passe du dernier programme journalier du premier canal de commutation au premier programme journalier du canal de commutation suivant et qu'enfin, on revienne, après le dernier programme journalier du dernier canal de commutation, à nouveau au premier programme journalier du premier canal de commutation, ou bien qu'on revienne en marche normale.

14. Dispositif pour la mise en oeuvre du procédé selon une des revendications 1 à 13, comportant une horloge (53), une unité d'affichage (11), qui comporte des segments d'affichage (33) disposés le long d'une ligne pour afficher sous la forme d'un intervalle la durée de la condition de commutation correspondante, par exemple la durée de « NORMAL », le début et la fin de l'intervalle correspondant représentant des points de commutation, caractérisé par une commande à curseur (41), à l'aide de laquelle un curseur se présentant sous la forme d'un segment d'affichage clignotant (33) peut être amené, par sollicitation d'une touche (14, 15), au début ou à la fin de l'intervalle et peut être ensuite décalé en correspondance à la modification désirée du point de commutation.

15. Dispositif selon la revendication 14, caractérisé en ce qu'il est prévu un circuit à rampe (43) pour commander la vitesse du curseur.

16. Dispositif selon la revendication 14 ou 15, caractérisé en ce que les segments d'affichage (33, 33') sont disposés sur une ou plusieurs boucles, par exemple sur un cercle (34).

17. Dispositif selon une des revendications 14 à 16, caractérisé en ce que l'unité d'affichage (11) comporte additionnellement un indicateur (31) du nombre des points de commutation libres.

18. Dispositif selon une des revendications 14 à 17, comportant plusieurs programmes journaliers et/ou canaux, caractérisé en ce qu'il est prévu un organe de commutation (13), par exemple une touche, pour assurer un affichage successif des différents programmes journaliers dans un même canal de commutation ou dans des canaux de commutation différents.

19. Dispositif selon une des revendications 14 à 18, caractérisé en ce qu'il est prévu un organe de commutation (12) pour introduire un ou plusieurs programmes standard.
